# EUROPÄISCHE PATENTSCHRIFT

(11) **EP 2 957 499 B1**
(45) Veröffentlichungstag und Bekanntmachung des Hinweises auf die Patenterteilung: **08.08.2018**
(21) Anmeldenummer: 15170014.3
(22) Anmeldetag: 01.06.2015
(51) Int. Cl.: B63H 25/42, B63H 5/125

(54) **SCHIFF UMFASSEND EINEN SCHIFFSANTRIEB**
SHIP COMPRISING A SHIP PROPULSION
BATEAU COMPRENANT UN MOTEUR MARIN

(30) Priorität: 18.06.2014 DE 102014211708
(43) Veröffentlichungstag der Anmeldung: 23.12.2015
(73) Patentinhaber: Voith Patent GmbH, 89522 Heidenheim (DE)
(72) Erfinder: Huber, Johan, 5221 LT´s-Hertogenbosch (NL); Bonsen, Edwin, 3355 BTPapendrecht (NL)

(56) Entgegenhaltungen:
- US-A- 2 987 027
- US-B1- 7 641 526

## Beschreibung

Die vorliegende Erfindung betrifft ein Schiff umfassend einen Schiffsantrieb zum Antrieb und insbesondere zum Manövrieren eines Schiffes gemäß dem Oberbegriff von Anspruch 1.

Schiffsantriebe für Schiffe der gattungsgemäßen Art sind dem Fachmann bekannt. Anders als bei Schiffsschrauben im Bereich eines in Fahrtrichtung gesehen hinteren Endes eines Schiffes weisen diese einen Propeller auf, der unterhalb des Schiffsrumpfes, das heißt unterhalb eines Schiffsbodens des Schiffrumpfes, positionierbar ist, um durch Erzeugung eines Schubs im Wasser unterhalb des Schiffsrumpfes das Schiff vorwärts zu bewegen oder zu manövrieren, besonders, wenn der Propeller als Ruderpropeller ausgeführt ist. Um nun den Tiefgang des Schiffes zu reduzieren, sodass das Schiff in flacheren Gewässern fahren kann oder um den Strömungswiderstand des Schiffes zu reduzieren, wenn der Antrieb durch den Propeller nicht benötigt wird, ist der Propeller in einen Raum innerhalb des Schiffsrumpfes zurückziehbar, sodass er nicht mehr aus dem Schiffsrumpf beziehungsweise der Hüllfläche des Schiffsrumpfes herausragt.

Eine häufig verwendetes System, um bei einem gattungsgemäßen Schiff umfassend einen Schiffsantrieb den Propeller in den Schiffsrumpf einfahren zu können, weist einen Container auf, auch Kanister genannt, der als wasserdichte Umhüllung den in der Regel elektrischen Antriebsmotor und dessen Zubehör, wie die Ölversorgung oder Hydraulikaggregate, aufnimmt. Ein solches System ist beispielsweise in EP 2 623 412 A1 sowie US 6 439 936 B1 und US 7 641 526 B1 offenbart. Aus der Druckschrift US 2,987,027 ist ebenfalls ein System bekannt, welches den Antriebsmotor und die Zwischenwelle zum Propeller in einem von einem Contaimer umschlossenen Raum aufnimmt. Ein Verfahren des Propellers kann auch hier nur in den Schiffsrumpf hinein erfolgen, indem der Container verfahren wird.

Als Nachteil der bekannten Systeme mit abgedichtetem Container ist anzusehen, dass diese im Inneren des Containers durch die Versiegelung eine für den Zutritt durch Menschen gefährliche Umgebung ausbilden, sodass nach dem Öffnen der Versiegelung für Wartungsarbeiten zunächst eine Belüftung über mehrere Stunden notwendig ist und eine einfache Überprüfung der elektrischen Komponenten, zum Beispiel im Rahmen einer täglichen Routine, unmöglich ist.

Andere Schiffsantriebe sehen einen einfahrbaren Propeller vor, bei dem der Antriebsmotor frei zugängig im Maschinenraum des Schiffes positioniert ist. Als Nachteil bei diesen Systemen ist jedoch anzusehen, dass eine Demontage des Propellers nur im Trockendock möglich ist, nicht jedoch auf See.

Der vorliegenden Erfindung liegt die Aufgabe zugrunde, ein Schiff umfassend einen Schiffsantrieb der eingangs dargestellten Art anzugeben, der sowohl eine Demontage des Propellers auf See ermöglicht, als auch eine leichte Überprüfung und Wartung des Antriebsmotors und insbesondere der Verstellvorrichtung zum Ausfahren und Einfahren des Propellers ermöglicht.

Die erfindungsgemäße Aufgabe wird durch ein Schiff umfassend einen Schiffsantrieb mit den Merkmalen von Anspruch 1 gelöst. In den abhängigen Ansprüchen sind vorteilhafte und besonders zweckmäßige Ausgestaltungen der Erfindung angegeben.

Ein Schiffsantrieb zum Antrieb eines erfindungsgemäßen Schiffes, das einen begehbaren luftgefüllten Schiffsrumpf mit einem Schiffsboden aufweist, umfasst wenigstens einen um wenigstens eine zumindest im Wesentlichen horizontale Drehachse antreibbaren Propeller sowie eine Verstelleinrichtung, mittels welcher der Propeller in einer ersten ausgefahrenen Position zum Antrieb des Schiffes unterhalb des Schiffsbodens und in einer zweiten eingezogenen Position oberhalb des Schiffsbodens innerhalb des Schiffsrumpfes positionierbar ist.

Ferner ist eine zumindest im Wesentlichen senkrechte Antriebswelle des Propellers vorgesehen, über welche der Propeller antreibbar ist. Somit steht die senkrecht oder zumindest im Wesentlichen senkrecht positionierte Antriebswelle des Propellers senkrecht auf der Drehachse, über welcher sich der Propeller dreht, wobei insbesondere der Propeller als Ruderpropeller ausgeführt ist und somit zusätzlich eine senkrechte oder im Wesentlichen senkrechte Verstellachse aufweist, über die er verdrehbar ist, insbesondere um 360°, um das Schiff zu manövrieren.

Am oberen Ende der Antriebswelle ist ein Antriebsmotor angeschlossen, der vom Inneren des Schiffsrumpfes aus zur Kontrolle und Wartung frei zugängig ist. Dies bedeutet, dass der Motor nicht innerhalb einer wasserdichten Umkapselung beziehungsweise in einem Container angeordnet ist, der zum Zugriff auf den Motor oder auf diesem zugeordnete Komponenten geöffnet und entlüftet werden muss. Somit ist jederzeit eine leichte Kontrolle und Wartung des Elektromotors von einem frei zugängigen Betriebsraum des Schiffsrumpfes aus möglich. Wenn im Bereich des Antriebsmotors hydraulische oder elektrohydraulische Komponenten positioniert sind, beispielsweise zur Verstellung des Propellers über der Verstellachse, können auch diese durch die freie Zugänglichkeit leicht inspiziert und gewartet werden.

Erfindungsgemäß weist nun die Antriebswelle eine lösbare Kupplung auf, die in einem vom Inneren des Schiffsrumpfes begehbaren luftgefüllten Raum zur Abkopplung des Propellers oder des Propellers zusammen mit einem unteren Teil der Antriebswelle positioniert ist. Dies ermöglicht, dass der Propeller durch Lösen der Kupplung auch auf See, das heißt außerhalb eines Trockendocks, vom Schiffsrumpf abgenommen werden kann und beispielsweise mit einem Kran auf das Schiff gehoben werden kann.

Besonders vorteilhaft ist der Propeller zumindest mittelbar, insbesondere über seine Antriebswelle und ein die Antriebswelle umschließendes Hüllrohr, an einer vorteilhaft ringförmigen Verstellplatte aufgehängt, die innerhalb eines vertikalen Schachtes im Schiffsrumpf vertikal bewegbar ist, um den Propeller aus der ersten Position, das heißt der ausgefahrenen Position unterhalb des Schiffsbodens, in die zweite Position, das heißt die Position innerhalb des Schiffsrumpfes beziehungsweise einer Hüllfläche des Schiffsrumpfes, und zurück zu bewegen. Der Schacht weist eine die Verstellplatte umschließende Umfangswand auf, gegen welche die Verstellplatte mittels wenigstens einer Dichtung, insbesondere auf ihrem äußeren Umfang, wasserdicht abgedichtet ist.

Unter Verstellplatte im Sinn der vorliegenden Erfindung ist jeder mehr oder minder dicke Körper zu verstehen, der innerhalb des Schachtes auf- und abbewegbar ist und in der Regel die Antriebswelle umschließt. Die Verstellplatte kann massiv oder teilweise hohl ausgeführt sein und trägt beispielsweise das Hüllrohr.

Gemäß einer vorteilhaften Ausführungsform der Erfindung wird der vom Inneren des Schiffsrumpfes aus begehbare luftgefüllte Raum, in welchem die lösbare Kupplung der Antriebswelle positioniert ist, durch einen Zwischenboden vom verbleibenden begehbaren luftgefüllten Schiffsrumpf, das heißt beispielsweise einem Maschinenraum desselben, in dem der Antriebsmotor angeordnet ist, abgetrennt. Der Zwischenboden weist eine insbesondere verschließbare, vorteilhaft wasserdicht verschließbare Einstiegsöffnung auf, sodass ein Monteur in den luftgefüllten Raum mit der lösbaren Kupplung der Antriebswelle einsteigen kann, um die Kupplung zu lösen.

Die Verstellvorrichtung, die insbesondere an der Verstellplatte zu deren vertikalen Bewegung angreift, kann auf dem oder an dem Zwischenboden gelagert sein. Wenn beispielsweise die Verstellvorrichtung einen oder eine Vielzahl von Hydraulikzylindern zur Bewegung des Propellers beziehungsweise zum Ausfahren und Einfahren des Propellers aus dem und in den Schiffsrumpf aufweist, so kann der Hydraulikzylinder beziehungsweise können die Hydraulikzylinder an dem Zwischenboden gelagert sein, beispielsweise sind Zylinderrohre hieran befestigt, aus welchen Zylinderstangen, die an der Verstellplatte angeschlossen sind, aus- und einfahren.

Das Hüllrohr, welches die Antriebswelle umgibt, durchdringt vorteilhaft den Zwischenboden gleitend. Dabei kann das Hüllrohr gegenüber dem Zwischenboden wasserdicht abgedichtet sein, beispielsweise durch eine oder mehrere Dichtungen auf der äußeren Oberfläche des Hüllrohrs und/oder an einer inneren, dem Hüllrohr zugewandten Oberfläche oder einem Flansch an der Oberfläche des Zwischenbodens. Diese Dichtung vermeidet auch in dem Fall ein Eindringen von Wasser in den Maschinenraum mit dem Antriebsmotor, wenn die Dichtung zwischen der Verstellplatte und der Umfangswand versagt.

Die Verstellplatte und/oder das Hüllrohr können einen kreisrunden äußeren Umfang aufweisen. Dabei ist es nicht notwendig, dass das Hüllrohr und die Verstellplatte konzentrisch zueinander angeordnet sind. Vielmehr kann gemäß einer Ausführungsform das Hüllrohr und/oder auch die Antriebswelle exzentrisch zur Verstellplatte positioniert sein.

Gemäß einer Ausführungsform der Erfindung ist der Verstellplatte ein unterer Anschlag, insbesondere auf Höhe des Schiffsbodens, und/oder ein oberer Anschlag zugeordnet. Die Verstellplatte schlägt in der jeweiligen Endposition des Propellers innerhalb und außerhalb des Schiffsrumpfes an dem jeweiligen Anschlag an. Vorteilhaft ist an dem unteren Anschlag und/oder an dem oberen Anschlag oder auf einer dieser entgegengesetzten Oberfläche der Verstellplatte wenigstens eine Dichtung zur Herstellung einer wasserdichten Abdichtung zwischen dem jeweiligen Anschlag und der Verstellplatte im anschlagenden Zustand der Verstellplatte vorgesehen. Der untere Anschlag und/oder der obere Anschlag kann/können jeweils als ein von der Umfangswand des Schachtes nach innen hervorstehender Ring ausgeführt sein.

Besonders vorteilhaft ist die Verstellplatte zumindest in der ersten Position des Propellers, das heißt im ausgefahrenen Zustand, gegenüber der Umfangswand ortsfest und kraftübertragend verriegelbar, insbesondere mittels einer Verriegelungseinrichtung. Dies ermöglicht die Schubübertragung vom Propeller auf den umgebenden Schiffsrumpf. Auch eine Verriegelung in der zweiten Position oder in Zwischenposition kann vorgesehen sein.

Gemäß einer Ausführungsform der Erfindung weist der Zwischenboden eine Entlüftung, insbesondere eine verschließbare Endlüftungsöffnung auf. Dies ist dann günstig, wenn die Verstellplatte auf ihrem äußeren Umfang gegen die Umfangswand des Schachtes abgedichtet ist, um zu verhindern, dass sich beim zunehmenden Einfahren der Verstellplatte in den Schiffsrumpf ein Überdruck in dem luftgefüllten Raum unterhalb des Zwischenbodens ergibt, der ein Einfahren der Verstellplatte behindert. Entsprechend kann auch ein Unterdruck beim Ausfahren vermieden werden. Die Entlüftungsöffnung ist vorteilhaft wasserdicht verschließbar.

Ein erfindungsgemäßes Schiff, das entsprechend mit einem begehbaren luftgefüllten Schiffsrumpf ausgeführt ist, der einen unteren Schiffsboden aufweist, weist wenigstens einen erfindungsgemäßen Antrieb oder vorteilhaft eine Vielzahl erfindungsgemäßer Antriebe auf.

Bei einer Ausführungsform der Erfindung, insbesondere bei einem erfindungsgemäßen Schiff, ist oberhalb des Zwischenbodens ein weiterer Boden vorgesehen, der an dem Schacht beziehungsweise der Umfangswand des Schachtes angeschlossen ist. Beispielsweise nimmt somit der Schacht nicht nur die Komponenten unterhalb des Zwischenbodens auf, sondern auch Komponenten des Antriebs oberhalb des Zwischenbodens, beispielsweise den Antriebsmotor, der bei einer Ausführungsform der Erfindung vorteilhaft als elektrischer Motor ausgeführt ist, insbesondere mit einer Antriebsleistung von 5000 kW oder mehr (beispielsweise 5500 kW). Auch kann in einem solchen Fall der obere Raum innerhalb des Schachtes Teile der Verstellvorrichtung, beispielsweise der hydraulischen Verstellzylinder, aufnehmen.

Besonders vorteilhaft weist der Schacht an seinem unteren Ende, das heißt im Bereich des Schiffsbodens, einen Flansch auf, der in den umgebenden Schiffsboden eingesetzt, beispielsweise eingeschweißt werden kann. Somit kann der Schiffsantrieb als modulare Einheit ausgeführt werden, die in ein Schiff eingebaut werden kann und vorteilhaft auch den genannten unteren Flansch am Schacht, die Umfangswand, die den Schacht ausbildet, den Zwischenboden und den oberen Boden zum Abschluss des Raumes oberhalb des Zwischenbodens umfasst.

Gemäß einer Ausführungsform der Erfindung ist zusätzlich zu dem Antriebsmotor, der insbesondere als elektrischer Antriebsmotor ausgeführt ist, ein hydraulischer Antrieb vorgesehen, der zum Verstellen des Propellers, insbesondere mittels Hydromotoren, beispielsweise über der Verstellachse ausgeführt ist. Beispielsweise kann der hydraulische Antrieb eine oder mehrere Hydropumpen im Bereich des (elektrischen) Antriebsmotors aufweisen, die über einen oder mehrere Druckschläuche mit den Hydromotoren im Bereich des Propellers, insbesondere eines Propellerträgers, verbunden sind. Die hydraulischen Motoren können zusammen mit dem Antriebsmotor auf und ab bewegt werden, wenn der Propeller aus dem Schiffsrumpf ausgefahren und in diesen eingefahren wird. Auch der Antriebsmotor wird in der Regel mit auf und ab bewegt, wenn der Propeller aus- und eingefahren wird.

Auch die Hydraulikzylinder zum Verstellen der Verstellplatte können beispielsweise durch die wenigstens eine Hydropumpe mit Druck versorgt werden, wobei in dem hydraulischen Antrieb entsprechende Sensoren und ein Überwachungssystem vorgesehen sein können, um die Bewegung verschiedener Hydraulikzylinder zur Bewegung der Verstellplatte zu synchronisieren.

Die Erfindung soll nachfolgend anhand eines Ausführungsbeispiels und den Figuren exemplarisch beschrieben werden.

In der Figur 1 ist schematisch ein Ausschnitt aus einem Schiffsrumpf 1 dargestellt, der an seinem unteren Ende durch einen Schiffsboden 2 abgeschlossen wird. Auf dem Schiffsboden 2 steht die Umfangswand 3, welche den Schacht 4 begrenzt. Im gezeigten Ausführungsbeispiel wird der Schacht 4 an seinem oberen Ende durch den Zwischenboden 5 abgeschlossen, er könnte jedoch auch, wie durch die gestrichelten Linien angedeutet ist, bis zum oberen Boden 6 reichen, wobei der Raum über dem Zwischenboden für Schiffspersonal zugängig ist, beispielsweise als Teil eines Maschinenraumes.

Innerhalb des Schachtes 4 ist die Verstellplatte 7 auf und ab bewegbar. Unten an der Verstellplatte 7 ist der Propeller 8 zum Antrieb und Manövrieren des Schiffes angeschlossen. Der Propeller 8 ist zum einen über eine vertikale Verstellachse 9 insbesondere um 360° verdrehbar, die zentral zur Verstellplatte 7 oder exzentrisch zu dieser angeordnet sein kann, und wird über der waagrechten Drehachse 34 angetrieben.

Angetrieben wird der Propeller 8 über die Antriebswelle 10, die ebenfalls senkrecht ausgerichtet ist.

Die Antriebswelle 10 wird mittels dem Antriebsmotor 11 angetrieben, beispielsweise ausgeführt als Elektromotor, siehe die elektrische Stromversorgung 12.

Das Anheben und Absenken der Verstellplatte 7 innerhalb des Schachtes 4 erfolgt über Hydraulikzylinder 13, von denen hier nur einer gezeigt ist. Diese sind im gezeigten Ausführungsbeispiel mit einem Ende beziehungsweise an einer Hälfte am Zwischenboden 5 und mit dem anderen Ende, das heißt der ausfahrbaren Kolbenstange, an der Verstellplatte 7 angeschlossen.

Abgedichtet sowohl gegenüber dem Wasser außerhalb des Schiffsrumpfes 1 beziehungsweise unterhalb des Schiffsbodens 2 als auch gegenüber dem Maschinenraum 14, in welchem der Antriebsmotor 11 frei zugänglich positioniert ist, ist der begehbare luftgefüllte Raum 15 innerhalb des Schachtes 4 vorgesehen, der über die Einstiegsöffnung 16 im Zwischenboden 5 für eine Person zugänglich ist, sodass diese in diesen Raum 16 hineinklettern kann und das die Antriebswelle 10 umschließende Hüllrohr 17 öffnen kann, um an die lösbare Kupplung 18 der Antriebswelle 10 zu gelangen. Im vorliegenden Ausführungsbeispiel sind zwei lösbare Kupplungen 18 in der Antriebswelle 10 vorgesehen, wobei die obere lösbare Kupplung 18 insbesondere auch über eine zusätzliche Wartungsöffnung 19 im Hüllrohr 17 vom Maschinenraum 14 aus zugänglich ist.

Durch Lösen wenigstens einer lösbaren Kupplung 18 kann der Propeller 8 von seinem Antrieb, das heißt dem Antriebsmotor 11, getrennt werden, sodass er von außerhalb des Schiffsrumpfes mit einer entsprechenden Vorrichtung, beispielsweise einem Kran, auf das Schiff befördert werden kann.

Um die Verstellplatte 7 in der unteren Position zu verriegeln, ist eine Verriegelungseinrichtung 20 vorgesehen, die über einen Schlitz 21 in der Umfangswand 3 betätigbar ist und/oder an dieser befestigt ist.

Ferner ist eine Spindel 22 am äußeren Umfang der Verstellplatte 7 vorgesehen, über welche die Verstellplatte 7 kraftschlüssig zur Abstützung gegen die Umfangswand 3 mit dem verbleibenden Schiffsrumpf 1 verbunden werden kann. Zur Abdichtung des Raumes 15 innerhalb des Schachtes 4 sind am äußeren Umfang der Verstellplatte 7 Dichtungen 23 vorgesehen, die in jeder Position der Verstellplatte 7 wirksam sind. Ferner ist das Hüllrohr 17 über Dichtungen 24 gegenüber dem Zwischenboden 5, hier einen an diesem angeschlossenen Flansch 25, abgedichtet.

Schließlich sind auch Dichtungen 26 am unteren Anschlag 27 und am oberen Anschlag 28 vorgesehen, welche den Raum 15 gegenüber dem Wasser außerhalb des Schiffsrumpfes 1 abdichten, wenn die Verstellplatte 7 entsprechend mit ihrer oberen Oberfläche am oberen Anschlag 28 oder mit ihrer unteren Oberfläche am unteren Anschlag 27 anschlägt. Im gezeigten Ausführungsbeispiel sind sowohl der untere Anschlag 27 als auch der obere Anschlag 28 als von der Umfangswand 7 in den Schacht 4 hineinragende Ringe ausgeführt.

Es ist eine zweite Verriegelungseinrichtung 29 vorgesehen, mit welcher die Verstellplatte 7 in ihrer oberen Endposition verriegelbar ist, hier am oberen Anschlag 28, der eine entsprechende Aufnahme 30 aufweist.

Im Zwischenboden 5 ist eine Entlüftung 31 vorgesehen, um den Raum 15 beim Einfahren der Verstellplatte 7 zu entlüften, beziehungsweise beim Ausfahren der Verstellplatte 7 mit Luft aus dem Schiffsrumpf 1, hier dem Maschinenraum 14, zu versorgen.

Im gezeigten Ausführungsbeispiel ist zur Durchführung von Kabeln ein Kabelrohr 32 mit einem Ventil 33 vorgesehen, wobei das Kabelrohr 32 den oberen Boden 6, den Zwischenboden 5 und die Verstellplatte 7 durchdringt.

## Patentansprüche

1. Schiff, das einen begehbaren luftgefüllten Schiffsrumpf (1) mit einem Schiffsboden (2) aufweist;
1.1 mit einem Schiffsantrieb mit einem um eine zumindest im Wesentlichen horizontale Drehachse (34) antreibbaren Propeller (8);
1.2 mit einer Verstellvorrichtung, mittels welcher der Propeller (8) in einer ersten ausgefahrenen Position zum Antrieb des Schiffes unterhalb des Schiffsbodens (2) und in einer zweiten eingezogenen Position oberhalb des Schiffsbodens (2) innerhalb des Schiffsrumpfes (1) positionierbar ist;
1.3 mit einer zumindest im Wesentlichen senkrechten Antriebswelle (10) des Propellers (8);
1.4 mit einem Antriebsmotor (11), der am oberen Ende der Antriebswelle (10) angeschlossen ist und vom Inneren des Schiffsrumpfes (1) zur Kontrolle und Wartung frei zugängig ist;
**dadurch gekennzeichnet, dass**
1.5 die Antriebswelle (10) wenigstens eine lösbare Kupplung (18) aufweist, die in einem vom Inneren des Schiffsrumpfes (1) begehbaren luftgefüllten Raum (15) zur Abkopplung des Propellers (8) oder des Propellers (8) zusammen mit einem unteren Teil der Antriebswelle (10) positioniert ist und der vom Inneren des Schiffsrumpfes (1) begehbare luftgefüllte Raum (15) durch einen Zwischenboden (5) vom verbleibenden begehbaren luftgefüllten Schiffsrumpf (1), in dem der Antriebsmotor angeordnet ist, abgetrennt ist.

2. Schiff gemäß Anspruch 1, **dadurch gekennzeichnet, dass** der Propeller (8) zumindest mittelbar an einer insbesondere ringförmigen Verstellplatte (7) aufgehängt ist, die innerhalb eines vertikalen Schachtes (4) im Schiffsrumpf (1) vertikal bewegbar ist, um den Propeller (8) aus der ersten Position in die zweite Position und zurück zu bewegen, wobei der Schacht (4) eine die Verstellplatte (7) umschließende Umfangswand (3) aufweist, gegen welche die Verstellplatte (7) mittels wenigstens einer Dichtung (23) wasserdicht abgedichtet ist.

3. Schiff gemäß einem der Ansprüche 1 oder 2, **dadurch gekennzeichnet, dass** der vom Inneren des Schiffsrumpfes (1) begehbare luftgefüllte Raum (15) durch einen Zwischenboden (5) mit einer verschließbaren Einstiegsöffnung (16) vom verbleibenden begehbaren luftgefüllten Schiffsrumpf (1) abgetrennt ist.

4. Schiff gemäß Anspruch 3, **dadurch gekennzeichnet, dass** die Verstellvorrichtung, die insbesondere an der Verstellplatte (7) zu deren vertikalen Bewegung angreift, auf dem oder an dem Zwischenboden (5) gelagert ist.

5. Schiff gemäß einem der Ansprüche 1 bis 4, **dadurch gekennzeichnet, dass** die Verstellvorrichtung einen oder eine Vielzahl von Hydraulikzylindern (13) zur Bewegung des Propellers (8) aufweist, der/die insbesondere an dem Zwischenboden (5) gelagert ist/sind.

6. Schiff gemäß einem der Ansprüche 1 bis 5, **dadurch gekennzeichnet, dass** die Antriebswelle (10) und die lösbare Kupplung (18) von einem zu öffnenden und verschließbaren Hüllrohr (17) umgeben sind, welches insbesondere den Antriebsmotor (11) trägt.

7. Schiff gemäß einem der Ansprüche 2, 3 und 6, **dadurch gekennzeichnet, dass** das Hüllrohr (17) an der Verstellplatte (7) angeschlossen ist und den Zwischenboden (5) gleitend durchdringt.

8. Schiff gemäß Anspruch 7, **dadurch gekennzeichnet, dass** das Hüllrohr (17) gegenüber dem Zwischenboden (5) wasserdicht abgedichtet ist.

9. Schiff gemäß einem der Ansprüche 2 bis 8, **dadurch gekennzeichnet, dass** für die Verstellplatte (7) ein unterer Anschlag (27), insbesondere auf Höhe des Schiffsbodens (2), und/oder ein oberer Anschlag (28) vorgesehen ist/sind.

10. Schiff gemäß Anspruch 9, **dadurch gekennzeichnet, dass** der untere Anschlag (27) und/oder der obere Anschlag (28) oder eine diesem jeweils entgegengesetzte Oberfläche der Verstellplatte (7) wenigstens eine Dichtung (26) zur Herstellung einer wasserdichten Abdichtung zwischen dem jeweiligen Anschlag (27, 28) und der Verstellplatte (7) im anschlagenden Zustand der Verstellplatte (7) aufweist.

11. Schiff gemäß einem der Ansprüche 2 und 9 oder 10, **dadurch gekennzeichnet, dass** der untere Anschlag (27) und/oder der obere Anschlag (28) als von der Umfangswand (3) nach innen hervorstehender Ring ausgeführt ist/sind.

12. Schiff gemäß einem der Ansprüche 2 bis 11, **dadurch gekennzeichnet, dass** die Verstellplatte (7) zumindest in der ersten Position des Propellers (8) gegenüber der Umfangswand (3) ortsfest und kraftübertragend verriegelbar ist.

13. Schiff gemäß einem der Ansprüche 3 bis 12, **dadurch gekennzeichnet, dass** der Zwischenboden (5) eine insbesondere verschließbare Entlüftung (31) aufweist.

14. Schiff gemäß einem der Ansprüche 1 bis 13, **dadurch gekennzeichnet, dass** der Propeller (8) als Ruderpropeller ausgeführt ist, der über einer senkrechten oder im Wesentlichen senkrechten Verstellachse (9) verdrehbar ist, insbesondere um 360°.

15. Schiff nach einem der Ansprüche 1 bis 14, **gekennzeichnet durch** einen Antrieb oder eine Vielzahl von Antrieben.

## Claims

1. Ship which has an accessible air-filled ship's hull (1) with a ship's floor (2);
1.1 having a ship's propulsion with a propeller (8) which can be driven about an at least substantially horizontal axis of rotation (34);
1.2 having an adjusting device by means of which the propeller (8) can be positioned in a first extended position for driving the ship below the ship's floor (2) and in a second retracted position above the ship's floor (2) within the ship's hull (1);
1.3 having an at least substantially vertical drive shaft (10) of the propeller (8);
1.4 having a drive motor (11) which is connected to the upper end of the drive shaft (10) and is freely accessible from inside the ship's hull (1) for inspection and maintenance;
**characterized in that**
1.5 the drive shaft (10) has at least one releasable coupling (18) which is positioned in an air-filled space (15) accessible from inside the ship's hull (1) for uncoupling the propeller (8) or the propeller (8) together with a lower part of the drive shaft (10), and the air-filled space (15) accessible from inside the ship's hull (1) is separated by an intermediate floor (5) from the remainder of the accessible air-filled ship's hull (1) in which the drive motor is arranged.

2. Ship according to Claim 1, **characterized in that** the propeller (8) is suspended at least indirectly on an in particular annular adjusting plate (7) which is vertically movable within a vertical well (4) in the ship's hull (1) in order to move the propeller (8) from the first position into the second position and back, wherein the well (4) has a circumferential wall (3) which encloses the adjusting plate (7) and against which the adjusting plate (7) is sealed watertight by means of at least one seal (23).

3. Ship according to either of Claims 1 and 2, **characterized in that** the air-filled space (15) accessible from inside the ship's hull (1) is separated by an intermediate floor (5) with a closable climb-in opening (16) from the reminder of the accessible air-filled ship's hull (1).

4. Ship according to Claim 3, **characterized in that** the adjusting device, which acts in particular on the adjusting plate (7) for vertical movement thereof, is mounted on top of or on the intermediate floor (5).

5. Ship according to one of Claims 1 to 4, **characterized in that** the adjusting device has one or a plurality of hydraulic cylinders (13) for moving the propeller (8), which cylinder/cylinders is/are mounted in particular on the intermediate floor (5).

6. Ship according to one of Claims 1 to 5, **characterized in that** the drive shaft (10) and the releasable coupling (18) are surrounded by a casing tube (17) which can be opened and closed and which in particular bears the drive motor (11) .

7. Ship according to one of Claims 2, 3 and 6, **characterized in that** the casing tube (17) is connected to the adjusting plate (7) and penetrates through the intermediate floor (5) in a sliding manner.

8. Ship according to Claim 7, **characterized in that** the casing tube (17) is sealed watertight with respect to the intermediate floor (5).

9. Ship according to one of Claims 2 to 8, **characterized in that** a lower stop (27), in particular at the level of the ship's floor (2), and/or an upper stop (28) is/are provided for the adjustment plate (7).

10. Ship according to Claim 9, **characterized in that** the lower stop (27) and/or the upper stop (28) or a surface of the adjusting plate (7) in each case situated oppositely thereto have/has at least one seal (26) for producing watertight sealing between the respective stop (27, 28) and the adjusting plate (7) in the abutting state of the adjusting plate (7).

11. Ship according to one of Claims 2 and 9 or 10, **characterized in that** the lower stop (27) and/or the upper stop (28) are/is configured as a ring which projects inwardly from the circumferential wall (3).

12. Ship according to one of Claims 2 to 11, **characterized in that**, at least in the first position of the propeller (8), the adjusting plate (7) can be locked in a positionally fixed and force-transmitting manner with respect to the circumferential wall (3).

13. Ship according to one of Claims 3 to 12, **characterized in that** the intermediate floor (5) has an in particular closable vent (31).

14. Ship according to one of Claims 1 to 13, **characterized in that** the propeller (8) is configured as a rudder propeller which can be rotated over a vertical or substantially vertical adjusting axis (9), in particular through 360°.

15. Ship according to one of Claims 1 to 14, **characterized by** a drive or a plurality of drives.

## Revendications

1. Bateau, présentant une coque (1) praticable remplie d'air avec un fond de coque (2) ;
1.1 comprenant un système de propulsion de bateau avec une hélice (8) pouvant être entraînée autour d'un axe de rotation au moins essentiellement horizontal (34) ;
1.2 comprenant un dispositif de réglage au moyen duquel l'hélice (8) peut être positionnée dans une première position sortie pour l'entraînement du bateau en dessous du fond de coque (2) et dans une deuxième position rentrée au-dessus du fond de coque (2) à l'intérieur de la coque (1) ;
1.3 avec un arbre d'entraînement au moins essentiellement vertical (10) de l'hélice (8) ;
1.4 avec un moteur d'entraînement (11) qui est raccordé à l'extrémité supérieure de l'arbre d'entraînement (10) et qui est librement accessible depuis l'intérieur de la coque (1) pour le contrôle et l'entretien ;
**caractérisé en ce que**
1.5 l'arbre d'entraînement (10) présente au moins un accouplement détachable (18) qui est positionné dans un espace (15) rempli d'air praticable depuis l'intérieur de la coque (1) pour le désaccouplement de l'hélice (8) ou de l'hélice (8) conjointement avec une partie inférieure de l'arbre d'entraînement (10) et l'espace (15) rempli d'air praticable depuis l'intérieur de la coque (1) est séparé du reste de la coque (1) praticable remplie d'air par un fond intermédiaire (5) dans lequel est disposé le moteur d'entraînement.

2. Bateau selon la revendication 1, **caractérisé en ce que** l'hélice (8) est accrochée au moins indirectement à une plaque de réglage (7) notamment de forme annulaire, qui peut être déplacée verticalement à l'intérieur d'un puits vertical (4) dans la coque (1) afin de déplacer l'hélice (8) depuis la première position dans la deuxième position et inversement, le puits (4) présentant une paroi périphérique (3) entourant la plaque de réglage (7), la plaque de réglage (7) étant étanchéifiée de manière imperméable à l'eau au moyen d'au moins un joint d'étanchéité (23) vis-à-vis de la paroi périphérique.

3. Bateau selon l'une quelconque des revendications 1 et 2, **caractérisé en ce que** l'espace (15) rempli d'air praticable depuis l'intérieur de la coque (1) est séparé du reste de la coque remplie d'air praticable (1) par un fond intermédiaire (5) avec une ouverture d'entrée (16) pouvant être fermée.

4. Bateau selon la revendication 3, **caractérisé en ce que** le dispositif de réglage qui s'engage notamment avec la plaque de réglage (7) en vue de son déplacement vertical, est supporté sur ou contre le fond intermédiaire (5).

5. Bateau selon l'une quelconque des revendications 1 à 4, **caractérisé en ce que** le dispositif de réglage présente un ou une pluralité de vérins hydrauliques (13) pour le déplacement de l'hélice (8), lequel/lesquels est/sont supporté(s) notamment sur le fond intermédiaire (5).

6. Bateau selon l'une quelconque des revendications 1 à 5, **caractérisé en ce que** l'arbre d'entraînement (10) et l'accouplement détachable (18) sont entourés par un tube d'enveloppe (17) devant être ouvert et pouvant être fermé, qui porte notamment le moteur d'entraînement (11).

7. Bateau selon l'une quelconque des revendications 2, 3 et 6, **caractérisé en ce que** le tube d'enveloppe (17) est raccordé à la plaque de réglage (7) et traverse de manière coulissante le fond intermédiaire (5).

8. Bateau selon la revendication 7, **caractérisé en ce que** le tube d'enveloppe (17) est étanchéifié de manière étanche à l'eau vis-à-vis du fond intermédiaire (5).

9. Bateau selon l'une quelconque des revendications 2 à 8, **caractérisé en ce que** pour la plaque de réglage (7), il est prévu une butée inférieure (27), en particulier à la hauteur du fond de coque (2), et/ou une butée supérieure (28).

10. Bateau selon la revendication 9, **caractérisé en ce que** la butée inférieure (27) et/ou la butée supérieure (28) ou une surface respectivement opposée à celles-ci de la plaque de réglage (7) présente au moins un joint d'étanchéité (26) pour établir une étanchéité à l'eau entre la butée respective (27, 28) et la plaque de réglage (7) dans l'état en butée de la plaque de réglage (7).

11. Bateau selon l'une quelconque des revendications 2 et 9 ou 10, **caractérisé en ce que** la butée inférieure (27) et/ou la butée supérieure (28) est/sont réalisées sous forme d'anneau faisant saillie vers l'intérieur depuis la paroi périphérique (3).

12. Bateau selon l'une quelconque des revendications 2 à 11, **caractérisé en ce que** la plaque de réglage (7), au moins dans la première position de l'hélice (8), peut être verrouillée fixement et avec transfert de force par rapport à la paroi périphérique (3).

13. Bateau selon l'une quelconque des revendications 3 à 12, **caractérisé en ce que** le fond intermédiaire (5) présente une ventilation (31) notamment pouvant être fermée.

14. Bateau selon l'une quelconque des revendications 1 à 13, **caractérisé en ce que** l'hélice (8) est réalisée sous forme d'hélice de gouvernail qui peut tourner sur un axe de réglage (9) vertical ou sensiblement vertical, notamment de 360°.

15. Bateau selon l'une quelconque des revendications 1 à 14, **caractérisé par** un entraînement ou une pluralité d'entraînements.
